# EUROPÄISCHE PATENTSCHRIFT

(11) **EP 2 247 418 B1**
(45) Veröffentlichungstag und Bekanntmachung des Hinweises auf die Patenterteilung: **22.05.2013**
(21) Anmeldenummer: 08869105.0
(22) Anmeldetag: 27.12.2008
(51) Int. Cl.: F26B 3/347, B27N 3/24, B27N 3/18, F26B 3/20, F26B 7/00, F26B 17/02

(54) **VERFAHREN UND VORRICHTUNG ZUR VORWÄRMUNG EINER PRESSGUTMATTE IM ZUGE DER HERSTELLUNG VON HOLZWERKSTOFFPLATTEN**
METHOD AND DEVICE FOR PREHEATING A PRESSED MATERIAL MAT DURING MANUFACTURE OF WOOD MATERIAL BOARDS
PROCÉDÉ ET DISPOSITIF POUR PRÉCHAUFFER UNE NATTE DE MATÉRIAU À COMPRIMER, AU COURS DE LA FABRICATION DE PANNEAUX EN MATÉRIAU DÉRIVÉ DU BOIS

(30) Priorität: 30.12.2007 DE 102007063374
(43) Veröffentlichungstag der Anmeldung: 10.11.2010
(73) Patentinhaber: Dieffenbacher GmbH Maschinen- und Anlagenbau, 75031 Eppingen (DE)
(72) Erfinder: HOFFMANN, Werner, 47906 Kempen (DE); KÖNEKAMP, Ulf, 76227 Karlsruhe (DE); HAAS, Gernot von, 69123 Heidelberg (DE)
(74) Vertreter: Hartdegen, Anton
(86) Internationale Anmeldenummer: PCT/EP2008/011122
(87) Internationale Veröffentlichungsnummer: WO 2009/083247

(56) Entgegenhaltungen:
- EP-A- 0 268 379
- EP-A- 1 225 027
- WO-A-2006/056175
- CA-A1- 2 443 799
- DE-A1- 2 113 763
- DE-A1- 4 412 515
- DE-A1- 10 157 601
- DE-A1- 19 627 024
- DE-A1- 19 718 772
- DE-T2- 69 419 631
- US-A- 4 018 642
- US-A- 5 892 208
- US-B1- 6 242 726

## Beschreibung

Die Erfindung betrifft ein Verfahren gemäß Anspruch 1 zur Vorwärmung einer auf einem endlos kontinuierlich umlaufenden Formband gestreuten Pressgutmatte und eine Vorrichtung gemäß Anspruch 15 zur Vorwarmung einer auf einem endlos kontinuierlich umlaufenden Formband gestreuten Pressgutmatte im Zuge der Herstellung von Holzwerkstoffplatten.

Aus der Patentliteratur und der Industrie ist die Anwendung der Hochfrequenztechnik als Mittel zur Vorwärmung von Span- bzw. Fasergut zwecks der Reduzierung des Pressfaktors während des danach eingeleiteten Pressvorganges zur Erhöhung der Produktionsleistung allgemein bekannt. Bekannt ist aus US 4,018,642 A der Einsatz der Mikrowelle für Sperrholz, Teilchenbrettern, Spanholzplatten und Waffelbrettern als Wärmeenergie, wobei Wanderwellen gezielt über so genannte Wellengleichrichter mit einer Frequenz im Bereich von 100 bis zu 10.000 MHz an das Pressgut herangeführt werden. Diese US-PS 4,018,642 behandelt im Wesentlichen die Vorwärmung und Aushärtung von alkalischen Harzen und ähnlichen Leimkompositionen. Der Wirkungsgrad beträgt in der Regel weniger als 50%. Somit ist es ökonomisch nicht sinnvoll diese Art der Erwärmung zur Durchhärtung einer Pressgutmatte zu verwenden, sondern nur zur Vorwärmung von geschütteten und ggf. vorverdichteten Pressgutmatten. Die wesentlichen Probleme und Gefahren der Hochfrequenzheizung sind nicht unbedingt einheitliche Erwärmung der Pressgutmatte, Regelschwierigkeiten der zuzuführenden Hochfrequenzenergie und auftretende Durchschläge. Zur Beherrschung dieser Schwierigkeiten sind gezielte Verdichtungsmaßnahmen zwischen den Vorrichtungen zur Herstellung von Holzwerkstoffplatten oder Furnierschichtplatten mit einer Mikrowellenvorwärmung sind auch bekannt aus DE 197 18 772 A1, US 5892208 oder DE 196 27 024 A1. Mit diesen Vorrichtungen werden schon seit längerem in der Industrie die Vorwärmung des Pressgutes (Pressgutmatte, Pressgutstrang) mittels Mikrowellen erfolgreich durchgeführt. Bewährt hat sich diese Technologie im Besonderen bei Verfahren zur Herstellung von sehr dicken Holzwerkstoffplatten bzw. von Furnierschichtholzplatten mit Dicken von bis zu 150 mm, die ohne Vorwärmeinrichtung nicht wirtschaftlich herstellbar wären. Als Mikrowellenvorwärmaggregate kommen dabei überwiegend kontinuierliche Durchlauföfen zum Einsatz. Da bei der Herstellung von Holzwerkstoffplatten, die Plattenbreite um ein vielfaches größer ist als die Plattendicken, werden die Mikrowellen senkrecht zur Holzwerkstoffplattenebene eingestrahlt. Die Plattenbreiten liegen üblicherweise zwischen 1200 und 3900 mm und die Plattendicken bei 30 bis 150 mm. Die Erzeugung der Mikrowellen erfolgt in Mikrowellengeneratoren, in denen die Hochfrequenzmodulation und die Magnetronröhren untergebracht sind. Aufgrund des hohen Mikrowellen-Leistungsbedarfs sind für eine Vorwärmeinrichtung mehrere Generatoren notwendig, die meist pro Generator eine Ausgangsleistung von 75 -100 kW besitzen und in abgeschlossenen elektrischen Schalträumen neben der Produktionsanlage untergebracht sind. Von dort werden die erzeugten Mikrowellen mittels Hohlwellenleitern zur eigentlichen Heizzelle in der Produktionsanlage geführt, wobei für jeden Generator ein Hohlwellenleiter notwendig ist. Um eine möglichst gleichmäßige Wärmeverteilung im durchlaufenden Pressgut zu erreichen, werden die in den Hohlwellenleitern geführten Mikrowellen von den individuellen Generatoren kommend aufgezweigt und damit die Anzahl der Energie führenden Hohlwellenleitern multipliziert, womit ein enges Raster an Einspeisestellen unterhalb und oberhalb der Heizzelle realisiert werden kann. Üblich ist heute eine Verzweigung 1 in 2, das heißt, die aus vier Generatoren kommende Energie, die zunächst in vier Hohlleitern geführt wird, wird auf bis zu 8 Hohlwellenleiter unterverteilt, die in 8 Einspeisestellen münden. Die Einspeisung in die Heizzelle erfolgt mittels Rundhohlwellenleitern, die senkrecht stehend unterhalb und oberhalb der Heizzelle angebracht sind. Für jede Einspeisestelle ist eine Mess- und Regeleinrichtung erforderlich, mit der die Phasenlage der Mikrowelle abgestimmt wird. Der Investitionsaufwand für eine derartige Mikrowellenvorwärmeinrichtung ist sehr hoch und hat sich deshalb bisher auch nur bei Anlagen zur Herstellung von Furnierschichtholzplatten erfolgreich durchsetzen können.

Mit der DE 101 57 601 A1 wurde eine Vorrichtung zur Erwärmung, von Pressgut mittels Mikrowellenenergie geschaffen, mit der die Investitionskosten reduziert, die Anlagenverfügbarkeit erhöht und der Steuerungsaufwand verkleinert werden sollte. Diese Aufgabe wurde dadurch gelöst, dass die Mikrowellen-Vorwärmeinrichtung aus einer als Durchlaufofen ausgebildeten Heizzelle besteht, bei der die Einspeisung der Mikrowellen in das Pressgut über hintereinander angeordnete Stabantennen mit Reflektionsschirmen erfolgt, die horizontal liegend und quer zur Produktionsrichtung oberhalb und/oder unterhalb des Pressgutes innerhalb der Heizzelle angebracht sind, wobei den Stabantennen jeweils an den gegenüberliegenden Flächen des Pressgutes Reflektionsflächen zugeordnet sind. Die Zuführung der Mikrowellen kann dabei weiterhin mittels Hohlwellenleiter von den Generatoren zur Heizzelle erfolgen, wobei aufgrund der Abstrahlungscharakteristik der Stabantenne, in der Regel keine zusätzliche Verzweigung der von den Generatoren kommenden Hohlwellenleiter notwendig ist, das heißt die Anzahl der Einspeisestellen entspricht der Anzahl der Generatoren. Für den Übergang von Hohlwellenleiter auf Stabantenne werden eigens dafür entwickelte Hohlleiterübergänge verwendet. Diese Art der Vorwärmung hat sich zwar grundsätzlich bewährt, leidet aber immer noch an Nachteilen hinsichtlich des umfangreichen Bauraums und der hohen Leistungsabnahme einzelner Bauteile.

Aus der Erfahrung und der Patentliteratur finden sich folgende Frequenzbereiche für Hochfrequenz und Mikrowelle in der beschriebenen industriellen Anwendung. Dabei versteht man üblicherweise eine Frequenz von unter 300 MHz als Hochfrequenz, eine Frequenz von 300 MHz bis zu 300.000 MHz als Mikrowellenfrequenz.

In der DE 694 19 631 T2 findet eine Hochfrequenzwelle mit 13,56 MHz und einer Leistung von 8 kW Verwendung. Aus DE 44 12 515 A1 findet sich der Hinweis auf eine Arbeitsfrequenz von 21,12 MHz oder 13,56 MHz.

Aus CA 2 443 799 C sind Mikrowellenheizungen mit einem Frequenzband von 915 MHz bekannt, wobei hier die Mikrowellen direkt im Einlaufspalt (Bereich des sich verjüngenden Pressspaltes im Einlauf einer kontinuierlich arbeitenden Presse) in die Pressgutmatte eingeführt werden. Neben einem sehr umständlichen Aufbau haben sich auch Probleme durch unbeherrschbare Reflektionen an den Stahlbändern im Betrieb gezeigt.

Grundsätzlich mangelt es dem Stand der Technik an konkreten Aussagen hinsichtlich eines optimalen Frequenzbereiches in Verbindung mit einer notwendigen Leistungsaufnahme bzw. Strahlungskapazität und in Verbindung mit der notwendigen Anzahl von Generatoren zur Erwärmung einer mit vorgegebener Geschwindigkeit laufenden Pressgutmatte differenzierter Eigenschaften. In der Regel liest man in der Patentliteratur: Die genaue Ausstattung der Mikrowellenvorrichtung für dieses oder jenes Verfahren wird dem Fachmann (vor Ort) überlassen, Angaben zur Frequenz beschränken sich auf den Bereich Mikrowelle oder enthalten Größenangaben über mehrere Potenzen hinweg. Durch diese Aussagen ergeben sich für den Fachmann keine Hinweise auf die Umsetzung einer Lehre bezüglich dieser Parameter aus der Patentliteratur betreffend einer optimal verwendbaren und nützlichen Frequenz. Es hat sich gezeigt, dass der Fachmann quasi allein gelassen worden ist und in einem Bereich an Frequenzen bei Verwendung von Mikrowellen über mehrere Potenzen (3x10² MHz bis 3x10⁶ MHz) hinweg entscheiden kann, welche Frequenz gewählt werden könnten.

Wie bereits angedeutet ist es weiter von Nachteil, dass großer anlagentechnischer Aufwand zur Sicherstellung der Strahlungssicherheit für das Personal und die Maschinen getroffen werden müssen, wenn die Hoch- oder Mikrowellenfrequenzen in separaten Anlagen (meist direkt neben den Hauptstromanschlüssen) generiert werden und mittels Wellenleitern erst zur Anwendung in die Produktionsanlage geführt werden müssen. Neben einer massiven Verschwendung nützlichen Bauraums müssen gegen mögliche Schäden an diesen so genannten Wellenleiter (Waveguides) kostspielige Strahlungsdetektoren in einem Sicherheitsbereich angebracht werden. All dies erschwert die Minimalwartung (auf Sicht) und fördert einen hohen Kostenaufwand bei Reparaturen und Stillstandszeiten. Allein durch den Ausfall einer Vorwärmanlage ergibt sich ein betriebswirtschaftlicher Verlust trotz weiter laufender Produktion von bis zu 30%, da sich der Pressfaktor ohne Vorwärmung signifikant erhöht und die Produktionsgeschwindigkeit um ein Drittel verringert werden muß.

Die Aufgabe vorliegender Erfindung besteht darin, ein Verfahren und eine Vorrichtung zu schaffen, die es ermöglicht mit einer geeigneten Frequenz einen hohen Wirkungsgrad für die Erwärmung für Pressgutmatten bereit zu stellen, wobei die Erwärmung gleichmäßig und energetisch so ökologisch und ökonomisch wie möglich vorzunehmen ist, bevor diese Pressgutmatte in einer kontinuierlich arbeitenden Presse verpresst wird. Gleichzeitig soll das Verfahren und die Vorrichtung es ermöglichen Bauteile geringerer Leistungsaufnahme zu verwenden. Die in diesem Zusammenhang geschaffene Vorrichtung ist mit dem Verfahren verwendbar aber auch eigenständig funktional und soll leicht austauschbare Komponenten und eine hohe Resistenz gegen Störungen aufweisen.

Die Lösung zur Schaffung eines Verfahrens besteht darin, dass zur Erwärmung der Pressgutmatte Mikrowellen in einem Frequenzbereich von 2400 - 2500 MHz verwendet werden, wobei die Mikrowellen für jede Pressflächenseite aus 20 bis 300 Mikrowellenerzeugern mit Magnetronen einer jeweiligen Leistung von 3 bis 50 kW erzeugt werden.

Die Lösung für eine Vorrichtung zur Durchführung des Verfahrens oder als eigenständige Vorrichtung besteht darin, dass in einem Durchlaufofen je Pressflächenseite 20 bis 300 Mikrowellenerzeuger mit Magnetronen einer Leistung von 3 bis 50 kW und mit einem Frequenzbereich von 2400 - 2500 MHz angeordnet sind.

Bevorzugt werden mit diesem Verfahren und einer geeigneten Anlage Pressgutmatten mit einem Flächengewicht von 2 bis 40 kg/m² erwärmt, die mit einer Vorschubgeschwindigkeit von 50 bis 2000 m/s verfahren werden. Dabei liegt die Mattenhöhe nach einer Vorpressung bei der MDF-Plattenherstellung bei 40 bis 350 mm und bei der Span-Plattenherstellung bei 30 bis 200 mm. Orientiert gestreutes Spanmaterial (OSB) kann ohne Vorpressung in einer Höhe von 50 bis 500 mm Verwendung finden. In einer bevorzugten Ausführungsform sind für diese Rahmendaten der aufzuwärmenden Pressgutmatte Magnetrone einer Leistung von 6 bis 20 kW besonders geeignet. Die verwendete Frequenz liegt im ISM-Band (Industrial Science Medicine Band) und ist ein international anerkanntes und genehmigungsfreies Frequenzband für Mikrowellen.

In Versuchen hat sich nun gezeigt, dass in vorteilhafter Weise bei einer Mikrowellenlänge von 12 cm eine große Menge an Mikrowellen in einer Pressgutmatte bis zu einer Eindringtiefe von 200 mm absorbiert wird. Diese physikalischen Gegebenheiten konnten auch rechnerisch überprüft werden; man spricht von einer Eindringtiefe "d", per Definition benannt als der Abstand von der Oberfläche, an der die Energie der Wellen auf 1/e=0,37 abgesunken ist, wobei dies in etwa 37% der in den "äußeren Stoffschichten herrschenden Feldstärke E" entspricht. $d = \frac{c}{π ⁢ \sqrt{{εʹ}_{r}} ⁢ \sqrt{2 ⁢ \left(\sqrt{1 + {tan}^{2} ⁢ δ}-1\right)}} ⋅ \frac{1}{f}$

Bei folgenden vorhandenen Randbedingungen
f = Frequenz = 2,45 GHz,
c = Lichtgeschwindigkeit ≈ 3*10^8 m/s
ε'ᵣ ≈ 3,5
ε"ᵣ ≈ 0,4, wobei ${tan}^{ } ⁢ δ = \frac{{εʹʹ}_{r}}{{εʹ}_{r}} = 0 , 11428$ ergibt sich die Formel $d = \frac{3 ⋅ {10}^{8} ⁢ \frac{m}{s}}{π ⁢ \sqrt{3 , 5} ⁢ \sqrt{2 ⁢ \left(\sqrt{1 + {0 , 11428}^{2}}-1\right)}} ⋅ \frac{1}{2 , 45 ⋅ {10}^{9} ⁢ \frac{1}{s}}$

Die somit errechenbare Eindringtiefe liegt bei d = 0,183m.

Die bisher üblichen Hochfrequenzvorrichtungen weisen den Nachteil auf, dass eine große Menge an Strahlung wieder aus der Pressgutmatte herauskommt bzw. einfach hindurchtritt ohne die Pressgutmatte zu erwärmen. Deshalb müssen nach der Pressgutmatte auf der anderen Seite Reflektoren angeordnet sein. Einher gehen umfangreiche Berechnungen zur bestmöglichen Durchstrahlung und entsprechender Steuer- und Regelungsaufwand. Bei der Mikrowellenstrahlung hat sich durch eine Berechnung und entsprechende Versuche überraschenderweise gezeigt, dass bei einer vorab verdichteten Pressgutmatte aus MDF oder ähnlichem Material eine Eindringtiefe von etwa 200 mm bei einer Frequenz von 2450 MHz vorhanden ist. Bei der OSB-Herstellung ist eine Vorverdichtung nicht vorgesehen. Damit wird bei einer 400 mm hohen Pressgutmatte bei einer zweiseitigen Einstrahlung jeweils auf die ersten 200 mm bereits im ersten Durchgang in etwa 60% der Energie in Wärmeleistung umgewandelt und führt zu einem optimierten Wirkungsgrad während der Erwärmung. Gleichzeitig können halb so hohe und kleinere Pressgutmatten mit deutlich höherer Produktionsgeschwindigkeit gefahren werden, da eine von beiden Seiten eintretende Strahlung optimal absorbiert wird und die doppelte Leistung zur Verfügung steht.

Die große Anzahl an Generatoren, die für die Vorrichtung und das Verfahren notwendig sind ergeben in vorteilhafter Weise eine geringe Größe der Strahlungsöffnungen bei der verwendeten Mikrowellenfrequenz. Diese liegt in etwa bei einer 2 x 5 cm Öffnung. Aus diesem Grunde ist es auch möglich eine Vielzahl an Generatoren in der Breite und in einem kleinen Bauraum anzuordnen. Die Hohlleiterstutzen beim Austritt sind vorzugsweise abgedeckt um vor einer möglichen Staubentwicklung geschützt zu sein. Bei Verwendung der bisher üblichen Hochfrequenzstrahlung zur Erwärmung von Pressgutmatten, 930 MHz benötigte man viel größere Hohlleiter, so dass eine größere Anzahl an Generatoren bzw. Waveguides über die Breite einer Pressgutmatte auch nicht verbaubar wären. Ein Mikrowellenerzeuger ist vorzugsweise modular aufgebaut und kann ohne weiteres vor Ort in Einzelteile für eine Reparatur oder einen Austausch zerlegt werden. Es ist auch möglich einen ganzen Mikrowellenerzeuger (samt Magnetron, Zirkulator und Tuner usw.) als Modul vorzusehen und diesen mit Schnellverschlüssen zur Montage und Demontage zu versehen. So können ausgefallene Mikrowellenerzeuger schnell und problemlos aus der Vorrichtung entfernt und durch neue ersetzt werden. Ein Austausch von Einzelteilen bei den bisher verwendeten Hochfrequenz-Anlagen beinhaltet eine sehr umfangreiche Reparatur, für die neben hohem Personalaufwand auch große Hub- und Montagegeräte verwendet werden müssen. Allein der Aufwand die notwendigen Materialien oder das Personal in einem Drei-Schicht-Betrieb im Störungsfall vor Ort zu bringen ist aufwendig und kostet viel Zeit. Dagegen ist der Austausch eines modular aufgebauten Mikrowellenerzeugers einfach, durch ein oder zwei Personen problemlos zu bewerkstelligen und nimmt nicht viel Zeit in Anspruch. Es können derartige Module aufgrund ihrer Größe problemlos vorgehalten werden und während des Betriebs der Anlage ist üblicherweise immer ein Monteur vor Ort.

In der Anlage bzw. in der Vorrichtung kann ein Metalldetektor angeordnet sein, um die Pressgutmatte vor der Mikrowellen-Erwärmung auf metallische Teile zu untersuchen. Besonders kritisch sind metallische Teile, die in ihren Abmessungen in der Länge größer sind als ¼ der Wellenlänge (ungefähr 40 mm). Hier kann es durch Funkenbildung während der Erwärmung zu Bränden in der Pressgutmatte kommen. Da hier auch nicht magnetische Metallteile zu derartigen Reaktionen führen können und diese über einen üblichen Magnetabscheider nicht aus der Pressgutmatte entfernbar sind, muss vor der Erwärmung der Pressgutmatte entweder ein Abwurf für die Pressgutmatte zur Entsorgung möglich sein oder die Mikrowellenerzeuger werden bei Durchlauf eines erkannten Metallstückes ausgeschaltet und der Abwurf der somit nicht erwärmten Pressgutmatte kann anschließend kurz vor der Presse erfolgen. Dennoch ist es notwendig die durchlaufende Pressgutmatte auf Funkenbildung oder Brände zu prüfen. Dies geschieht mit üblicher Sensorik und Messtechnik. Gleichzeitig sind in vorteilhafter Weise in der Vorrichtung Mittel zum Löschen von Bränden vorhanden oder bereits in der Produktionshalle vor Ort integriert.

In einem bevorzugten Ausführungsbeispiel für die Vorrichtung ergeben sich folgende technische Rahmenbedingungen:

Der Gesamtwirkungsgrad eines Durchlaufofens mit Mikrowellenerzeugung ergibt sich aus drei unterschiedlichen Wirkungsgraden. η_{ges} = η₁ * η₂ * η₃ η₁ entspricht dabei dem Wirkungsgrad des Transformators, der die Netzspannung vor Ort eine Gleichspannung umwandelt. η₂ entspricht dem Wirkungsgrad der verwendeten Magnetrone in den Mikrowellenerzeugern, die die Hochspannung in Mikrowellenstrahlung umwandeln und η₃ ist der Wirkungsgrad der Umwandlung der Mikrowellenstrahlung in Wärmeleistung in der Pressgutmatte und entspricht der Temperaturerhöhung. Hierbei treten als Verlust beispielsweise die Leckstrahlung, reflektierte Leistung, die Absorberleistung und dergleichen auf.

Üblicherweise werden η₁ und η₂ von den jeweiligen Herstellern angegeben und weisen im bevorzugten Ausführungsbeispiel die Werte η₁ = 0,95 und η₂ = 0,70 auf. η₃ konnte in Laborversuchen ermittelt werden und ist im großen Maß abhängig von den Randbedingungen (z. B. Kunststoffbänder) und dem zu erwärmenden Material. Das vorliegende Material ist ein Gemenge aus gestreuten Fasern und/oder Spänen, die zur Entlüftung vorverdichtet worden sind und eine relativ geringe Feuchte aufweisen.

In den Versuchen hat sich unter Laborbedingungen bei einem Durchsatz von 1 kg/s und einer Erwärmung um 20 K eine Wärmeleistung im Produkt von 36 kW gezeigt, was einem Wirkungsgrad η₃ = 0,60 entspricht. Bei einem weiteren Versuch mit 0,5 kg/s konnte eine Erwärmung um 40 K bei gleich bleibender Wärmeleistung erreicht werden, was den Wirkungsgrad bestätigt hat. Umgereichnet auf eine Großanlage mit einer Durchsatzleistung von 18 t/h atro und einer Mattenbreite nach einer Seitenbesäumung von 1850 bis 2150 mm ergibt sich die Vorgabe, dass 18 t des Rohmaterials in den Streumaschinen pro Stunde von einer Durchschnittstemperatur von 30° Celsius auf 60° C durch die Vorrichtung aufgewärmt werden müssen.

Es ergibt sich also bei einem Durchsatz von 5 kg/s und einer gewünschten Erwärmung T = 30K eine Wärmeleistung im Produkt von 270 kW. Bei einer Annahme von einem Wirkungsgrad η₃ = 0,60 ergibt sich ein Gesamtwirkungs-grad von η_{ges} = 0,40 und eine Gesamtanschlussleistung von 675 kW. Die erforderliche Anzahl an Magnetronen und deren Leistung ergibt sich sodann in einer weiteren Umrechnung mit 450 kW. Aufgeteilt auf eine ausgewählte Anzahl an Magnetronen ergeben sich beispielsweise 50 Magnetrone mit einer jeweiligen Leistung von 9kW. In der Vorrichtung werden demgemäß je Pressflächenseite 25 Magnetrone in entsprechenden Mikrowellenerzeugern verbaut. Der Bauraum ist erfahrungsgemäß dafür bei weitem ausreichend, so dass sogar noch Erweiterungsmöglichkeiten gegeben sind um die Kapazität beispielsweise zu verdoppeln und/oder um Mikrowellenerzeuger bzw. Magnetrone als Reserve vor Ort zu verbauen um abwechselnd einen Satz zu verwenden. Damit können unvorhergesehene Überhitzungszustände in der Vorrichtung und übliche Geräteprobleme einhergehend in einem 24/7-Dauerbetrieb vermieden werden.

Dem Fachmann ist vermittelbar, dass für eine derartige Vorrichtung entsprechende Steuer- und Regelmechanismen und Fernwartung vorgesehen sein sollten. Sinnvoll ist es auch einen Regelkreis vorzusehen, der entsprechend des Durchsatzes n kg/s die Leistung der Mikrowellenerzeuger anpasst und für eine optimale und energiesparende Anwendung sorgt. In diesen Regelkreis müssen daneben Werte über die Feuchtigkeit der Pressgutmatte, Dichte, Geschwindigkeit und dergleichen einfließen um eine sinnvolle Regelung zu ermöglichen. Entsprechende Messtechnik kann dann in der Vorrichtung vorgesehen sein.

In einer weiteren bevorzugten Ausführungsform ist folgender Aufbau der Vorrichtung gegeben.

Das Formband weist eine größere Breite als das im Durchlaufofen verwendete Mikrowellenband auf. Letzteres besteht vorzugsweise aus Kevlar®. Dieser Umstand ergibt sich aus der Notwendigkeit eine sehr breite Streuung zu ermöglichen, die anschließend um 10 - 20% besäumt wird, da die Ränder einer gestreuten Pressgutmatte in der Regel Inhomogenitäten wie zum Beispiel Streufehler oder ungewollte Erhöhungen der Dichte aufweisen. Beispielsweise wird eine 2500 mm breite Pressgutmatte vor dem Einlauf in die Vorpresse auf 2250 mm Breite besäumt. Demnach ist es ausreichend, wenn das Mikrowellenband in dem Durchlaufofen eine Breite von 2300 mm aufweist. Dies ist von Vorteil bei der notwendigen Gestaltung der Abdichtung von Randstrahlungen aus der Mikrowellenerzeugung im Durchlaufofen. In vorteilhafter Weise sind an den Längsseiten stationäre und im Ein- bzw. Auslauf des Durchlaufofens bewegliche Absorbtionsmittel bzw. - elemente vorgesehen, die die Rand- und Streustrahlung auffangen. Besonderes Augenmerk muss der Feuchtigkeitserhaltung in der Pressgutmatte gelten und um Feuchtigkeitsverlust während der Erwärmung durch Ausdampfen der Feuchte zu vermeiden kann es notwendig sein auch ein auf der Pressgutmatte aufliegendes endlos umlaufendes Kunststoffband vorzusehen. Die Erwärmung mittels der Mikrowellen bewirkt in vorteilhafter Weise eine gleichmäßige Temperaturverteilung von +/- 7° C in der Pressgutmatte 14 über die Länge und Breite.

Weitere vorteilhafte Maßnahmen und Ausgestaltungen des Gegenstandes der Erfindung gehen aus den Unteransprüchen und der folgenden Beschreibung mit der Zeichnung hervor.

Es zeigen:
- Figur 1: eine schematische Seitenansicht einer Anlage zur Herstellung von Werkstoffplatten von der Streuung einer Pressgutmatte auf ein Formband bis hin zum Beginn einer kontinuierlich arbeitenden Doppelbandpresse,
- Figur 2: eine vergrößerte Darstellung einer Vorrichtung zur Vorwärmung einer Pressgutmatte mittels Mikrowellen nach Figur 1 und
- Figur 3: eine Draufsicht auf eine Vorrichtung zur Vorwärmung einer Pressgutmatte mit schematischer Anordnung der Mikrowellenerzeuger.

In Figur 1 ist eine Produktionsanlage zur Herstellung von Werkstoffplatten aus einer Pressgutmatte 14 in einer Seitenansicht schematisch dargestellt. Sie besteht in ihren Hauptteilen aus einer oder mehreren Streustationen 16, aus der eine Pressgutmatte 14 in einer oder mehreren Schichten auf ein Formband 6 kontinuierlich gestreut wird. In Produktionsrichtung 3 findet sich eine Vorpresse 17, bestehend aus einem über dem Formband 6 endlos umlaufenden Niederhalteband 19. Zur Unterstützung des Formbandes 6 bei höheren Niederhaltedrücken kann darunter ein endlos mit umlaufendes Führungsband 18 angeordnet sein. Im Ausführungsbeispiel ist eine kontinuierlich arbeitende Presse 1 dargestellt, die als Doppelbandpresse mit umlaufenden Stahlbändern 7 und beheizbaren Press-/Heizplatten 2 ausgebildet ist. Die umlaufenden Stahlbänder 7 werden gegenüber den Press-/Heizplatten 2 mittels Wälzkörpern 5, beispielsweise parallel zueinander und endlos geführte Rollstangen, abgestützt.

Der Durchlaufofen 4 ist unmittelbar vor den einlaufenden Stahlbändern 5 der kontinuierlich arbeitenden Presse 1 angeordnet. Dabei wird die Pressgutmatte 14 für einen Durchlauf durch den Durchlaufofen 4 von dem Formband 6 auf das untere Kunststoffband 11 übergeben und je nach Art und Ausführung des Durchlaufofens 4 optional mit einem oben umlaufenden Kunststoffband 8 eingeklemmt. Die beidseitig zum Mikrowellenerzeuger 26 angeordneten Absorbersteine 25 sind über die Höhenverstellung 12 hebund senkbar angeordnet und werden je nach Höhe der durchfahrenden Pressgutmatte eingestellt. Die Höhenverstellung für das oben umlaufende Kunststoffband 8 ist nicht dargestellt. Das obere Kunststoffband 8 hat die Aufgabe den Durchlaufofen 4 vor erhöhter Staubentwicklung durch die Pressgutmatte 14 zu schützen und zu verhindern, dass die Pressgutmatte 14 während des Transports wieder in den Ausgangszustand vor der Vorverdichtung durch die Vorpresse 17 zurückfedert. Auch kann das obere Kunststoffband 8 ein entweichen der Feuchtigkeit während der Vorwärmung verhindern.

Je nach Gesamtaufbau der Produktionsanlage kann besteht die Möglichkeit das Formband 6 als mikrowellengeeignetes Formband 6 auszuführen und die Pressgutmatte 14 ohne eine Übergabe durch den Durchlaufofen 4 zu fahren. Mikrowellengeeignete Form- oder Kunststoffbänder 6, 8, 11 sind dadurch charakterisiert, dass sie sich bei einem Durchlauf durch den Bereich der Mikrowellenerzeuger 26 nur um etwa 10° erwärmen. Geeignet sind hierzu beispielsweise ein Mikrowellenband aus KEVLAR® mit einer ein- oder beidseitigen Teflonbeschichtung.

Wie Figur 2 zeigt, ist eine einfache Vorrichtung des Durchlaufofens 4 wie folgt aufgebaut. An einem unteren Rahmen 23 findet sich der Umlauf des unteren Kunststoffbandes 11 mit zugehörigem Antrieb 11. Dabei übergibt das Formband 6 die Pressgutmatte 14 auf das untere Kunststoffband 11. Der Spalt zwischen den beiden umlaufenden endlosen Bändern lässt sich bei einer Pressgutmatte 14 ohne weiteres überbrücken, ansonsten sind Mittel vorgesehen, die dafür sorgen, dass eine Pressgutmatte 14 unbeschädigt den Übergang auf das untere Kunststoffband 11 des Durchlaufofens 4 übersteht. Im oberen Rahmen 24 ist eine Höhenverstellung 12 für die am Einlauf 27 und Auslauf 28 des Durchlaufofens 4 vorgesehenen Absorbtionselemente 25 angeordnet, um die durch die Mikrowellenerzeuger 26 erzeugte Mikrowellenstrahlung sachgerecht abzuschirmen um demnach unterschiedliche Höhen an Pressgutmatten 14 vorwärmen zu können. In gleicher Weise können der Einlauf 27 und der Auslauf 28 in der Breite eingestellt werden. Diese Breitenverstellung und die Höhenverstellung für das obere umlaufend angeordnete Kunststoffband 8 sind nicht dargestellt. Die Absorptionselemente 25 können beispielsweise als Absorbersteine oder Wasserbehälter ausgeführt sein. Neben den Absorbtionselementen 25 können aber auch Reflektoren (beispielsweise Lochbleche oder andere geeignete Mittel) vorgesehen sein oder eine Kombination beider Möglichkeiten. Vorzugsweise sind die Reflektoren derart angeordnet, dass diese die Streustrahlung wieder direkt in die Pressgutmatte 14 einleiten. Weiter können Sensoren 29 angeordnet sein, die die Höhe und die Breite der Pressgutmatte 14 erfassen und den Einlauf 27 und den Auslauf 28 der Pressgutmatte 4 entsprechend einstellen.

Auf dem Halterahmen 15 sind in der Mitte des Durchlaufofens 4 die Mikrowellenerzeuger 26 angeordnet. Ein Mikrowellenerzeuger 26 besteht zumindest aus einem Magnetron 20, einem zugehörigen Zirkulator 21 und einem Tuner 22. Der Tuner 22 übernimmt die Feineinstellung der Mikrowellenstrahlung bzw. deren Ausrichtung, wogegen der Zirkulator 21 rückstrahlende Mikrowellen aufnimmt und einer weiteren Verwendung zuführt. Meist wird primär Wasser aus der Wasserkühlung 9 dabei erwärmt um die überschüssigen Mikrowellenstrahlen zu absorbieren. Mit 13 ist der Metalldetektor der Vorrichtung dargestellt. Dieser kann auch je nach Ausführung der Anlage direkt über dem Formband 6 vor dem Durchlaufofen 4 angeordnet sein. Vorzugsweise ist in diesem Fall eine Abwurf- oder eine Räummöglichkeit einer mit Metallstücken versetzten Pressgutmatte vor dem Durchlaufofen 4 gegeben. Alternativ oder auch wenn der Metalldetektor 13 innerhalb des Umlaufes der Kunststoffbänder 8, 11 vor den Absorbersteinen angeordnet ist, werden die Mikrowellenerzeuger 26 während des Durchlaufes eines Metallstückes kurz abgeschaltet und der Teil der Pressgutmatte 14, der nicht erwärmt worden ist, über einen in Produktionsrichtung kurz vor der Presse 1 angeordneten Abwurf entsorgt.

In der Draufsicht aus Figur 3 entnimmt man die Vielzahl der notwendigen Mikrowellenerzeuger 26 über die Breite einer Pressgutmatte 14, die in Produktionsrichtung 3 in Richtung kontinuierlich arbeitende Presse 1 gefördert wird. Es ist dem Fachmann klar, dass die Einstrahlung der Mikrowellen von den Pressflächenseiten aus durchgeführt werden muss, die anschließend mit den Stahlbändern 7 der Presse 1 in Kontakt treten. Eine Mikrowelleneinstrahlung über die Schmal- bzw. Längsflächen des Randes der Pressgutmatte ist aufgrund der theoretisch und praktisch ermittelten Eindringtiefe nicht sinnvoll.

Hinsichtlich der Wartungsfreundlichkeit der Anlage ist es bevorzugt vorgesehen im Durchlaufofen 4 die einzelnen Teile, wie Magnetron 20, Zirkulator 21 und Tuner 22, eines Mikrowellenerzeugers 26 modular aufzubauen und zum schnellen Austausch bei Defekt oder zur Wartung vorzusehen.

Alternativ oder in Kombination wäre es von Vorteil, wenn im Durchlaufofen 4 jeder Mikrowellenerzeuger 26 als eigenes Modul aufgebaut ist und ggf. Schnellverschlüsse zur Demontage und zur Montage aufweist. Zur Erhöhung der Betriebssicherheit ist es bevorzugt möglich im oder am Durchlaufofen 4 Sensoren zur Funken- und/oder Branderkennung in und/oder an der Pressgutmatte 14 anzuordnen und/oder Mittel zur Löschung eines Brandes vorzusehen.

### Bezugszeichenliste:

- 1.: kontinuierlich arbeitende Presse
- 2.: Press-/Heizplatte in 1
- 3.: Produktionsrichtung
- 4.: Durchlaufofen
- 5.: Wälzkörper
- 6.: Formband
- 7.: Stahlbänder
- 8.: oberes Kunststoffband
- 9.: Wasserkühlung
- 10.: Antrieb für 11
- 11.: unteres Kunststoffband
- 12.: Höhenverstellung
- 13.: Metalldetektor
- 14.: Pressgutmatte
- 15.: Halterahmen für 26
- 16.: Streustation
- 17.: Vorpresse
- 18.: Führungsband unten
- 19.: Niederhalteband
- 20.: Magnetron
- 21.: Zirkulator
- 22.: Tuner
- 23.: Rahmen unten
- 24.: Rahmen oben
- 25.: Absorptionselemente
- 26.: Mikrowellenerzeuger
- 27.: Einlauf
- 28.: Auslauf
- 29.: Sensoren

## Patentansprüche

1. Verfahren zur Vorwärmung einer auf einem endlos kontinuierlich umlaufenden Formband (6) gestreuten Pressgutmatte (14) im Zuge der Herstellung von Holzwerkstoffplatten, wobei zur Vorwärmung der Pressgutmatte (14) Mikrowellen von einer oder beiden Pressflächenseiten in die Pressgutmatte (14) eingestrahlt werden und
die Pressgutmatte (14) nach Überführung in eine kontinuierlich arbeitende Presse (1) unter Anwendung von Druck und Wärme
verpresst und ausgehärtet wird, dass zur Erwärmung der Pressgutmatte (14) Mikrowellen in einem Frequenzbereich von 2400 - 2500 MHz verwendet werden, die Mikrowellen für jede Pressflächenseite aus 20 bis 300
Mikrowellenerzeugern (26) mit Magnetronen (20) einer jeweiligen Leistung von 3 bis 50 kW erzeugt werden.

2. Verfahren nach Anspruch 1, **dadurch gekennzeichnet, dass** die Erwärmung mittels der Mikrowellen eine gleichmäßige Temperaturverteilung von +/- 7°C in der Pressgutmatte (14) über die Länge und Breite bewirkt.

3. Verfahren nach Anspruch 1, **dadurch gekennzeichnet, dass** die Pressgutmatte (14) vor der Erwärmung auf metallische Teile untersucht wird, wobei vor allem metallische Teile gesucht werden, die in ihren Abmessungen in der Länge größer sind als ¼ der Wellenlänge.

4. Verfahren nach einem oder mehreren der vorhergehenden Ansprüche,
**dadurch gekennzeichnet, dass** der Einlauf (27) und/oder der Auslauf (28) des Durchlaufofens (4) in Höhe und Breite automatisch der Pressgutmatte (14) angepasst werden.
**dadurch gekennzeichnet, dass**

5. Verfahren nach einem oder mehreren der vorhergehenden Ansprüche, **dadurch gekennzeichnet, dass** das Formband (6) mikrowellentauglich ist und die Pressgutmatte (14) direkt durch den Durchlaufofen (4) führt.

6. Verfahren nach einem oder mehreren der vorhergehenden Ansprüche, **dadurch gekennzeichnet, dass** das im Durchlaufofen (4) verwendete Kunststoffband (6, 8, 11) in einem Durchlauf weniger als 10°C erwärmt wird.

7. Verfahren nach einem oder mehreren der vorhergehenden Ansprüche, **dadurch gekennzeichnet, dass** durch die Verwendung eines oberen endlos umlaufenden Kunststoffbandes (8) im Durchlaufofen (4) ein Entweichen der Feuchtigkeit aus der Pressgutmatte (14) verhindert wird.

8. Verfahren nach einem oder mehreren der vorhergehenden Ansprüche, **dadurch gekennzeichnet, dass** die Absorptionselemente (25) im Durchlaufofen (4) während des Durchlaufes der Pressgutmatte (14) möglichst nah an die Pressgutmatte (14) verfahren werden.

9. Verfahren nach einem oder mehreren der vorhergehenden Ansprüche, **dadurch gekennzeichnet, dass** als Absorptionselemente (25) Absorbersteine oder Wasserbehälter
eingesetzt werden.

10. Verfahren nach einem oder mehreren der vorhergehenden Ansprüche, **dadurch gekennzeichnet, dass** Reflektoren überschüssige Streustrahlung wieder in die Pressgutmatte (14) einleiten.

11. Verfahren nach einem oder mehreren der vorhergehenden Ansprüche, **dadurch gekennzeichnet, dass** die Mikrowellenerzeuger (26) in den Bereichen im Durchlaufofen (4), in denen keine Pressgutmatte (14) gefördert wird und/oder metallische Fremdkörper ermittelt worden sind automatisch ausgeschaltet werden.

12. Verfahren nach einem oder mehreren der vorhergehenden Ansprüche, **dadurch gekennzeichnet, dass** die notwendige Kühlleistung über eine Wärmerückkopplung für Fernwärme
umgewandelt wird.

13. Verfahren nach einem oder mehreren der vorhergehenden Ansprüche, **dadurch gekennzeichnet, dass** während des Durchlaufes der Pressgutmatte (14) durch den Durchlautofen (4) diese auf Funken oder Brände überprüft wird.

14. Verfahren nach einem oder mehreren der vorhergehenden Ansprüche, **dadurch gekennzeichnet, dass** auftretende Funken und/oder Brände automatisch gelöscht werden.

15. Vorrichtung zur Vorwärmung einer auf einem endlos kontinuierlich umlaufenden Formband (6) gestreuten Pressgutmatte (14) im Zuge der Herstellung von Holzwerkstoffplatten, wobei die Vorrichtung als ein Durchlaufofen (4) ausgeführt ist, in dem zur Vorwärmung der Pressgutmatte (14) Mikrowellenerzeuger (26) zur Erzeugung von gerichteten Mikrowellen mit einem Frequenzbereich von 2400-2500 MHz auf eine oder beide Flächenseiten der Pressgutmatte (14) angeordnet sind, **dadurch gekennzeichnet, dass** in dem Durchlaufofen (4) je Pressflächenseite 20 bis 300 Mikrowellenerzeuger (26) mit Magnetronen (20) einer Leistung von 3 bis 50 kW angeordnet sind.

16. Vorrichtung nach Anspruch 15, **dadurch gekennzeichnet, dass** in Produktionsrichtung (3) ein Metallabscheider (13) vor dem Durchlaufofen (4) angeordnet ist.

17. Vorrichtung nach Anspruch 15 oder 16, **dadurch gekennzeichnet, dass** im oder vor dem Durchlaufofen (4) Sensoren (29) zur Ermittlung der Breite und/oder der Höhe der Pressgutmatte (14) angeordnet sind.

18. Vorrichtung nach einem oder mehreren der vorhergehenden Ansprüche 15-17, **dadurch gekennzeichnet, dass** der Einlauf (27) und/oder der Auslauf (28) des Durchlaufofens (4) in Höhe und/oder Breite veränderlich ausgeführt ist.

19. Vorrichtung nach einem oder mehreren der vorhergehenden Ansprüche 15-18, **dadurch gekennzeichnet, dass** zur Veränderung des Einlaufes (27) oder des Auslaufes (28) bewegliche Absorptionselemente (25) angeordnet sind.

20. Vorrichtung nach einem oder mehreren der vorhergehenden Ansprüche 15-19, **dadurch gekennzeichnet, dass** als Absorptionselemente (25) Absorbersteine und/oder Wasserbehälter angeordnet sind.

21. Vorrichtung nach einem oder mehreren der vorhergehenden Ansprüche 15-20, **dadurch gekennzeichnet, dass** zusätzlich oder anstatt der Absorptionselemente (25) Reflektoren im Durchlaufofen (4) angeordnet sind.

22. Vorrichtung nach einem oder mehreren der vorhergehenden Ansprüche 15 - 21, **dadurch gekennzeichnet, dass** im Durchlaufofen (4) die einzelnen Teile, wie Magnetron (20), Zirkulator (21) und Tuner (22), eines Mikrowellenerzeugers (26) modular aufgebaut und zum schnellen Austausch bei Defekt oder Wartung geeignet sind.

23. Vorrichtung nach einem oder mehreren der vorhergehenden Ansprüche 15-22. **dadurch gekennzeichnet, dass** im Durchlaufofen (4) jeder Mikrowellenerzeuger (26) als eigenes Modul aufgebaut ist

24. Vorrichtung nach einem oder mehreren der vorhergehenden Ansprüche 15-23, **dadurch gekennzeichnet, dass** im oder am Durchlaufofen (4) Sensoren zur Funken- und/oder Branderkennung in und/oder an der Pressgutmatte (14) angeordnet sind.

25. Vorrichtung nach einem oder mehreren der vorhergehenden Ansprüche 15-24, **dadurch gekennzeichnet, dass** im und/oder am Durchlaufofen (4) Mittel zur Löschung eines Brandes vorgesehen sind.

## Claims

1. A method for preheating a pressed material mat (14) scattered onto an endless, continuously revolving continuous forming conveyor (6) in the course of the production of wood-based panels, with microwaves being radiated from one or both sides of the press surface into the pressed material mat (14) for preheating the pressed material mat (14), and with the pressed material mat (14) being pressed and hardened under application of pressure and heat after transfer to a continuously working press (1), that for heating the pressed material mat (14) microwaves are used in a frequency range of 2400 to 2500 MHz, **characterized in that** microwaves for each side of the press surface are generated by 20 to 300 microwave generators (26) with magnetrons (20) of a respective power of 3 to 50 kW.

2. A method according to claim 1, **characterized in that** the heating by means of microwaves produces an even temperature distribution of +/- 7°C in the pressed material mat (14) over the length and width.

3. A method according to claim 1, **characterized in that** the pressed material mat (14) is examined for metallic parts prior to heating, with especially metallic parts being sought which are larger in their dimensions than ¼ of the wavelength.

4. A method according to one or several of the preceding claims, **characterized in that** inlet (27) and/or the outlet (28) of the continuous furnace (4) are adjusted automatically in respect of height and width to the pressed material mat (14).

5. A method according to one or several of the preceding claims, **characterized in that** the continuous forming conveyor (6) is compatible with microwaves and guides the pressed material mat (14) directly through the continuous furnace (4).

6. A method according to one or several of the preceding claims, **characterized in that** the plastic belt (6, 8, 11) used in the continuous furnace (4) heats up less than 10°C in one passage through the machine.

7. A method according to one or several of the preceding claims, **characterized in that** an escape of the humidity from the pressed material mat (14) is prevented by using an upper, endlessly revolving plastic belt (8) in the continuous furnace (4).

8. A method according to one or several of the preceding claims, **characterized in that** the absorption elements (25) in the continuous furnace (4) are moved as closely as possible to the pressed material mat (14) during passage.

9. A method according to one or several of the preceding claims, **characterized in that** absorber bricks or water containers are used as absorber elements.

10. A method according to one or several of the preceding claims, **characterized in that** reflectors introduce excess scattered radiation back into the pressed material mat (14).

11. A method according to one or several of the preceding claims, **characterized in that** the microwave generators (26) are automatically deactivated in regions of the continuous furnace (14) in which no pressed material mat (14) is conveyed and/or in which metallic foreign bodies are determined.

12. A method according to one or several of the preceding claims, **characterized in that** the necessary cooling power is converted via heat recovery for long-distance heating.

13. A method according to one or several of the preceding claims, **characterized in that** during the passage of the pressed material mat (14) through the continuous furnace (4) it is checked for sparks or fires.

14. A method according to one or several of the preceding claims, **characterized in that** occurring sparks and/or fires are quenched automatically.

15. An apparatus for preheating a pressed material mat (14) scattered onto an endless, continuously revolving continuous forming conveyor (6) in the course of the production of wood-based panels, with the apparatus being arranged as a continuous furnace (4) in which microwave generators (26) are arranged for the generation of directed microwaves with a frequency range of 2400 to 2500 MHz onto one or both surface sides of the pressed material mat (14) for preheating the pressed material mat (14), **characterized in that** 20 to 300 microwave generators (26) with magnetrons (20) with a power of 3 to 50 kW are arranged per press surface side in the continuous furnace (4).

16. An apparatus according to claim 15, **characterized in that** a metal separator (13) is arranged in the direction of production (3) before the continuous furnace (4).

17. An apparatus according to claim 15 or 16, **characterized in that** sensors (29) for determining the width and/or the height of the pressed material mat (14) are arranged in or before the continuous furnace (4).

18. An apparatus according to one or several of the preceding claims 15 to 17, **characterized in that** the inlet (27) and/or the outlet (28) of the continuous furnace (4) is variably arranged in respect of height and/or width.

19. An apparatus according to one or several of the preceding claims 15 to 18, **characterized in that** movable absorption elements (25) are arranged for changing the inlet (27) or the outlet (28).

20. An apparatus according to one or several of the preceding claims 15 to 19, **characterized in that** absorber bricks and/or water containers are arranged as absorption elements (25).

21. An apparatus according to one or several of the preceding claims 15 to 20, **characterized in that** reflectors are arranged in the continuous furnace (4) in addition to or instead of the absorption elements (25).

22. An apparatus according to one or several of the preceding claims 15 to 21, **characterized in that** the individual parts such as magnetron (20), circulator (21) and tuner (22) of a microwave generator (26) are modularly arranged in the continuous furnace (4) and are suitable for rapid exchange in case of defect or maintenance.

23. An apparatus according to one or several of the preceding claims 15 to 22, **characterized in that** each microwave generator (26) is arranged as a separate module in the continuous furnace (4).

24. An apparatus according to one or several of the preceding claims 15 to 23, **characterized in that** sensors for recognizing sparks and/or fires in and/or on the pressed material mat (14) are arranged in or on the continuous furnace (4).

25. An apparatus according to one or several of the preceding claims 15 to 24, **characterized in that** means for quenching a fire are provided in or on the continuous furnace (4).

## Revendications

1. Procédé pour préchauffer un tapis de matière à presser (14) dispersé sur une bande de formage (6) circulant en continu au cours de la fabrication de panneaux de matériau à base de bois, dans lequel, pour préchauffer le tapis de matière à presser (14), des micro-ondes sont transmises au tapis de matière à presser (14) depuis un côté de la surface à presser ou les deux et le tapis de matière à presser (14) est pressé et durci après son transfert dans une presse (1) fonctionnant en continu en utilisant une pression et de la chaleur,
dans lequel des micro-ondes dans une plage de fréquences de 2400-2500 MHz sont utilisées pour chauffer le tapis de matière à presser (14), **caractérisé en ce que** les micro-ondes sont produites pour chaque côté de la surface à presser à partir de 20 à 300 générateurs de micro-ondes (26) à magnétrons (20) ayant chacun une puissance de 3 à 50 kW.

2. Procédé selon la revendication 1, **caractérisé en ce que** le chauffage au moyen des micro-ondes réalise une répartition uniforme de la température de +/-7°C dans le tapis de matière à presser (14) sur la longueur et la largeur.

3. Procédé selon la revendication 1, **caractérisé en ce que** le tapis de matière à presser (14) est examiné avant le chauffage à la recherche de pièces métalliques, en recherchant surtout les pièces métalliques dont les dimensions en longueur sont supérieures à 1/4 de la longueur d'onde.

4. Procédé selon une ou plusieurs des revendications précédentes, **caractérisé en ce que** l'entrée (27) et/ou la sortie (28) du four à passage continu (4) sont adaptées automatiquement au tapis de matière à presser (14) en hauteur et en largeur.

5. Procédé selon une ou plusieurs des revendications précédentes, **caractérisé en ce que** la bande de formage (8) est compatible avec les micro-ondes et guide directement le tapis de matière à presser (14) à travers le four à passage continu (4).

6. Procédé selon une ou plusieurs des revendications précédentes, **caractérisé en ce que** la bande de plastique (6, 8, 11) utilisée dans le four à passage continu (4) s'échauffe de moins de 10° en un passage.

7. Procédé selon une ou plusieurs des revendications précédentes, **caractérisé en ce que** l'utilisation d'une bande en plastique (8) supérieure tournant sans fin dans le four à passage continu (4) empêche l'humidité de s'échapper du tapis de matière à presser (14).

8. Procédé selon une ou plusieurs des revendications précédentes, **caractérisé en ce que** les éléments d'absorption (25) dans le four à passage continu (4) sont déplacés pendant le passage du tapis de matière à presser (14) le plus près possible du tapis de matière à presser (14).

9. Procédé selon une ou plusieurs des revendications précédentes, **caractérisé en ce que** les éléments d'absorption (25) utilisés sont des pierres absorbantes ou des réservoirs d'eau.

10. Procédé selon une ou plusieurs des revendications précédentes, **caractérisé en ce que** des réflecteurs renvoient le rayonnement diffusé excédentaire dans le tapis de matière à presser (14).

11. Procédé selon une ou plusieurs des revendications précédentes, **caractérisé en ce que** les générateurs de micro-ondes (26) sont automatiquement arrêtés dans les zones du four à passage continu (4) où le tapis de matière à presser (14) n'est pas transporté et/ou là où des corps étrangers métalliques ont été détectés.

12. Procédé selon une ou plusieurs des revendications précédentes, **caractérisé en ce que** la puissance de refroidissement nécessaire est transformée par une récupération de chaleur résiduelle à des fins de chauffage collectif.

13. Procédé selon une ou plusieurs des revendications précédentes, **caractérisé en ce que** pendant son passage à travers le four à passage continu (4), le tapis de matière à presser (14) est surveillé pour vérifier l'absence d'étincelles ou d'incendies.

14. Procédé selon une ou plusieurs des revendications précédentes, **caractérisé en ce que** les étincelles et/ou incendies qui se produisent sont éteints automatiquement.

15. Dispositif pour le préchauffage d'un tapis de matière à presser (14) dispersé sur une bande de formage (6) circulant en continu au cours de la fabrication de panneaux de matériau à base de bois, dans lequel le dispositif est conçu comme un four à passage continu (4) dans lequel sont disposés pour le préchauffage du tapis de matière à presser (14) des générateurs de micro-ondes (26) pour la génération de micro-ondes directionnelles dans une plage de fréquences de 2400-2500 MHz vers un côté de la surface du tapis de matière à presser (14) ou les deux, **caractérisé en ce que** 20 à 300 générateurs de micro-ondes (26) à magnétrons (20) d'une puissance de 3 à 50 kW sont disposés dans le four à passage continu (4) pour chaque côté de surface à presser.

16. Dispositif selon l'une des revendications 15, **caractérisé en ce qu'**un séparateur de métaux (13) est disposé dans le sens de production (3) dans le four à passage continu (4).

17. Dispositif selon l'une des revendications 15 ou 16, **caractérisé en ce que** des capteurs (29) sont disposés dans ou avant le four à passage continu (4) pour déterminer la largeur et la hauteur du tapis de matière à presser (14).

18. Dispositif selon une ou plusieurs des revendications 15 à 17, **caractérisé en ce que** la hauteur et/ou la largeur de l'entrée (27) et/ou de la sortie (28) du four à passage continu (4) sont modifiables.

19. Dispositif selon une ou plusieurs des revendications 15 à 18, **caractérisé en ce que** des éléments d'absorption mobiles (25) sont disposés pour modifier l'entrée (27) ou la sortie (28).

20. Dispositif selon une ou plusieurs des revendications 15 à 19, **caractérisé en ce que** les éléments d'absorption (25) sont des pierres absorbantes et/ou des réservoirs d'eau.

21. Dispositif selon une ou plusieurs des revendications 15 à 20, **caractérisé en ce que** des réflecteurs sont disposés en plus ou à la place des éléments d'absorption (25) dans le four à passage continu (4).

22. Dispositif selon une ou plusieurs des revendications 15 à 21, **caractérisé en ce que** les différentes pièces d'un générateur de micro-ondes (26) dans le four à passage continu (4), telles que le magnétron (20), le circulateur (21) et le tuner (22), sont de construction modulaire et peuvent être échangées rapidement en cas de défaut ou pour l'entretien.

23. Dispositif selon une ou plusieurs des revendications 15 à 22, **caractérisé en ce que** le générateur de micro-ondes (26) est construit dans le four à passage continu (4) comme un module propre.

24. Dispositif selon une ou plusieurs des revendications 15 à 23, **caractérisé en ce que** des capteurs sont disposés dans ou sur le four à passage continu (4) pour détecter les étincelles et/ou les incendies dans ou sur le tapis de matière à presser (14).

25. Dispositif selon une ou plusieurs des revendications précédentes, **caractérisé en ce que** des moyens pour éteindre un incendie sont prévus dans et/ou sur le four à passage continu (4).
